# EUROPÄISCHE PATENTSCHRIFT

(11) **EP 2 758 016 B1**
(45) Veröffentlichungstag und Bekanntmachung des Hinweises auf die Patenterteilung: **27.05.2015**
(21) Anmeldenummer: 12770417.9
(22) Anmeldetag: 17.09.2012
(51) Int. Cl.: A61G 5/02, A61G 5/14, A61G 5/10

(54) **ROLLSTUHL MIT IN DER HÖHE UND NEIGUNG VERSTELLBAREM SITZ**
WHEELCHAIR COMPRISING A HEIGHT-ADJUSTABLE AND INCLINE-ADJUSTABLE SEAT
CHAISE ROULANTE ÉQUIPÉE D'UN SIÈGE RÉGLABLE EN HAUTEUR ET EN INCLINAISON

(30) Priorität: 19.09.2011 DE 102011117671
(43) Veröffentlichungstag der Anmeldung: 30.07.2014
(73) Patentinhaber: Otto Bock Mobility Solutions GmbH, 07426 Königsee (DE)
(72) Erfinder: PERK, Heinrich, 74858 Aglasterhausen (DE)
(74) Vertreter: Rehmann, Thorsten
(86) Internationale Anmeldenummer: PCT/EP2012/003882
(87) Internationale Veröffentlichungsnummer: WO 2013/041201

(56) Entgegenhaltungen:
- WO-A1-2006/045316
- US-A- 5 884 928

## Beschreibung

Die Erfindung betrifft einen Rollstuhl mit einem Untergestell, an dem vordere Lenkräder und hintere Antriebsräder im Abstand zueinander befestigt sind, einem am Untergestell höhenverstellbar befestigten Sitzrahmen, der um eine Drehachse schwenkbar gelagert und in seiner Neigung gegenüber der Horizontalen und seiner Höhe einstellbar ist, und einem mit dem aus zwei sich gegenüberliegenden Längsrohren und mindestens einem, die Längsrohre miteinander verbindenden Querrohr bestehenden Sitzrahmen verbundenen Rückenlehnenrahmen, wobei der Sitzrahmen über mindestens zwei aus je einem unteren und einem oberen Rohr gebildeten Teleskoprohren mit dem Untergestell verbunden ist, und die unteren Enden der unteren Rohre starr am Untergestell befestigt sind.

Ein solcher Rollstuhl ist beispielsweise aus der US 5,884,928 A bekannt.

Auch aus der DE 10 2009 049 536 A1 ist ein Rollstuhl bekannt, bei dem der Sitz in der Höhe und Neigung verstellbar ist. Der Sitzrahmen dient zur Aufnahme von Sitzschalen oder orthopädischen Sitzen (die in folgendem Text synonym zu verstehen sind) und bildet zusammen mit diesen das Sitzsystem für Personen, die aufgrund einer Behinderung nicht selbstständig sitzen können. Sitzschalen und orthopädische Sitze werden für diese Personen individuell angefertigt, weil sie in der Regel über starke körperliche Einschränkungen verfügen. Das Sitzsystem soll eventuell vorliegende Deformationen des Skeletts ausgleichen (beispielsweise das Becken horizontal ausrichten). Wie bei allen sitzenden Personen wird das Körpergewicht größtenteils im Sitzbeinbereich abgefangen. Bei Personen mit Bewegungseinschränkungen kann die andauernde Druckbelastung zu Dekubitus führen. Zur Reduzierung der Dekubitusgefahr muss das Körpergewicht auf einer größeren Auflagefläche verteilt werden. Dies wird durch die Neigung des Sitzsystemes erreicht, wobei die Neigung des Sitzsystemes durch eine Neigung des Sitzrahmens eingestellt wird.

Insbesondere wenn der einstellbare Bereich der Neigung groß wird, beispielsweise bis zu 50°, und das Gewicht der das Sitzsystem benutzenden Person hoch ist, ist es erforderlich, dass die Betätigungskräfte bei einer Neigungsänderung niedrig sind, um einer Hilfsperson die optimale Einstellung zu erleichtern. Der einfachste Weg die Betätigungskräfte zu reduzieren, ist eine Verlagerung der Drehachse in den gemeinsamen Schwerpunkt von Sitzsystem und Benutzer (Patient).

Bei dem aus der US 2009/0045599 A1 bekannten Rollstuhl ist die Drehachse des Sitzsystems in der Nähe des Schwerpunktes des Benutzers vorgesehen, um Neigungswinkel des Sitzsystemes von bis zu 50° zu realisieren. Dieser Rollstuhl ist konstruktiv sehr aufwendig. Über einen Teleskopzylinder kann zwar die Verstellbarkeit des Sitzsystemes bzw. des Sitzrahmens erleichtert werden, die damit verbundene Mechanik verteuert den Rollstuhl, erhöht sein Gewicht, wodurch die Handling-Eigenschaften verschlechtert werden, und ist außerdem störanfällig.

Aus der DE 89 08 374 ist eine Wechselvorrichtung für einen mit einem Untergestell verbindbaren Sitz bekannt. Dieses Untergestell kann ein Kinderwagen oder ein Rollstuhl für Kinder sein. Hierzu ist der Sitz um 180° verdreht montierbar, sodass die Blickrichtung der vom Sitz aufgenommenen Person entweder nach vorn oder nach hinten gerichtet ist. Der Sitz wird über einen verstellbaren Sicherungsriegel an dem Untergestell befestigt.

Die US 2,986,200 offenbart einen Rollstuhl, bei dem der Sitz von einer vertikalen in eine horizontale Lage verschwenkt werden kann, um behinderte Personen nicht nur sitzend, sondern auch liegend transportieren zu können. In der horizontalen Lage kann der Sitz die Funktion eines Bettes übernehmen.

Aus der DE 10 2004 045 388 B4 ist ein Elektrorollstuhl bekannt, bei dem der Sitz in seiner Neigung selbsttätig so einstellbar ist, dass der Sitz auch bei Berg- oder Talfahrt immer in der Horizontalen verbleibt. Hierzu sind am Fahrersitz zwei Führungsschienen befestigt, die jeweils in vier fahrgestellfesten Rollen gelagert sind. Fährt das Fahrzeug bergab, wird der Sitz um einen virtuellen Drehpunkt geschwenkt, der sich in der Nähe des Massendrehpunktes einer auf dem Sitz sitzenden Person befindet.

Von dieser Problemstellung ausgehend soll der eingangs beschriebene Rollstuhl so verbessert werden, dass er nicht nur konstruktiv einfach aufgebaut ist und ein niedriges Gewicht aufweist, sondern auch eine leichte Einstellung der Neigung des Sitzsystemes ermöglicht.

Zur Problemlösung zeichnet sich ein gattungsgemäßer Rollstuhl dadurch aus, dass die oberen Enden der oberen Rohre mit dem Sitzrahmen in der Drehachse verbunden sind und zur Einstellung der Neigung des Sitzrahmens an den Längsrohren je ein Rastblech befestigt ist, das mit den oberen Rohren in Verbindung steht, und dass die Drehachse oberhalb des Sitzrahmens vorgesehen ist.

Durch die beiden Teleskoprohre ist die Höhe des Sitzrahmens leicht - und insbesondere auch manuell - einstellbar. Dadurch, dass die oberen Rohre mit dem Sitzrahmen in der Drehachse verbunden sind, liegt der Schwenkpunkt des Sitzrahmens über seinem Schwerpunkt, wodurch es möglich wird, die Schwenkachse des Sitzsystems in die Nähe des Gesamtschwerpunktes, der aus dem Schwerpunkt des Sitzsystems und dem Schwerpunkt des Benutzers gebildet wird, zu liegen. Durch das Rastblech, das vorzugsweise eine kreisbogenförmig verlaufende Rastung mit einem Radius aufweist, der dem Wirkabstand des Rastbolzens zur Drehachse entspricht, kann die Neigung eingestellt werden. Um die Neigung in Stufen einstellen zu können, weisen die Rastbleche eine Rastung auf. Der Abstand der Rastbohrungen zueinander bestimmt die Stufen der Einstellbarkeit.

Vorzugsweise ist auf jedem Längsrohr eine nach oben ragende Sitzlasche in Längsrichtung verschiebbar gelagert, deren oberes Ende in der Drehachse mit dem oberen Rohr verbunden ist.

Um die Einstellbarkeit der Sitzlasche und damit die Verschiebbarkeit des Schwerpunktes in horizontaler Lage zu erleichtern, sind die Sitzlaschen vorzugsweise auf den Längsrohren stufenlos verschiebbar gelagert. Zur Fixierung sind die Sitzlaschen vorzugsweise formschlüssig mit den Längsrohren verklemmbar.

Um die Stabilität des Rollstuhles an die Veränderung der Lage des Gesamtschwerpunktes anpassen zu können, ist der Abstand zwischen Lenkrädern und Antriebsrädern (Radstand), insbesondere stufenlos einstellbar.

Die Teleskoprohre sind bevorzugt in Stufen teleskopierbar.

Um den Sitzrahmen an die Breite der Sitzschale bzw. des Sitzes anpassen zu können, ist das mindestens eine Querrohr teleskopierbar ausgebildet.

Die in den Sitzrahmen einsetzbare Sitzschale (bzw. der Sitz) bilden zusammen mit dem Sitzrahmen und dem Rückenlehnenrahmen das Sitzsystem. Der Gesamtschwerpunkt, der sich aus dem Schwerpunkt des Sitzsystems und dem Schwerpunkt einer im Sitzsystem sitzenden Person zusammensetzt, liegt zumindest in unmittelbarer Nähe, vorzugsweise auf, der Drehachse.

Mit Hilfe einer Zeichnung soll ein Ausführungsbeispiel der Erfindung näher beschrieben werden. Es zeigen:
- Figur 1 -: Die perspektivische Darstellung des Rollstuhles ohne Sitzsystem;
- Figur 2 -: eine andere perspektivische Darstellung des Rollstuhls nach Figur 1;
- Figur 3 -: eine Teildarstellung des Rollstuhls nach Figur 1;
- Figur 4 -: eine perspektivische Explosionsdarstellung des Rollstuhls;
- Figur 5 -: eine Teildarstellung des Rollstuhls nach Figur 4;
- Figur 6 -: eine Einzelheit aus Figur 5;
- Figur 7 -: eine weitere Teildarstellung des Rollstuhls;
- Figur 7a -: eine Einzelheit zur Darstellung der Verrastung nach Figur 7;
- Figur 8 -: eine Teilexplosionsdarstellung des Rollstuhls;
- Figur 9 -: eine Einzelheit aus Figur 8;
- Figur 10 -: eine Einzelheit in Explosionsdarstellung;
- Figur 11 -: den Rollstuhl mit Sitzsystem und Benutzer;
- Figur 12: eine Einzelheit des Rollstuhls in Explosionsdarstellung;
- Figur 13: den Schnitt entlang der Linie XIII - XIII nach Figur 1 zur Darstellung der Verstellmechanik für die Sitzneigung;
- Figur 14: die Darstellung gemäß Figur 13 in geneigter Lage (entriegelte Ver-stellmechanik);
- Figur 15: eine Seitenansicht des Rollstuhls;
- Figur 16: eine vergrößerte Darstellung aus Figur 13 (verriegelte Verstellme-chanik);
- Figur 17: eine vergrößerte Darstellung aus Figur 14;
- Figur 18: die Darstellung der Sitzbefestigung.

Der Rollstuhl besteht aus dem Untergestell 1 und dem über die Teleskoprohre 2 verbundenen Sitzrahmen 3, in den die Sitzschale 4 eingesetzt ist. An sich in Längsrichtung L erstreckenden Rohren 5 des Untergestells 1 sind die beiden vorderen Lenkräder 6 und die beiden hinteren Antriebsräder 7 befestigt. Die Antriebsräder 7 sind über Klemmlaschen 8 an den Rohren 5 befestigt, und der Abstand in Längsrichtung L zwischen einem Lenkrad 6 und einem Antriebsrad 7, also der Radstand, ist stufenlos einstellbar, indem die Klemmlasche 8 gelöst und auf dem Rohr 5 in die gewünschte Richtung verschoben und wieder festgezogen wird (vgl. Figur 6).

Der Sitzrahmen 3 besteht aus den beiden sich gegenüberliegenden Längsrohren 9 und den beiden sich im rechten Winkel quer hierzu erstreckenden, die Längsrohre 9 miteinander verbindenden Querrohren 10. Die Querrohre 10 bestehen aus den mit den Längsrohren 9 verschweißten äußeren Rohren 10b, in die ein inneres Rohr 10a einsteckbar und verschraubbar ist. Untere Querrohre 10 verbinden in der gleichen Art und Weise die unteren Längsrohre 5 des Untergestells 1. An den Längsrohren 9 stufenlos verschiebbar befestigt sind zwei Sitzlaschen 11. Die Sitzlaschen 11 erstrecken sich vertikal nach oben und nehmen an ihrem oberen Ende die Armlehnen 12 auf. Das obere Rohr 2a der Teleskoprohre 2 ist oberhalb des Sitzrahmens 3 in der Drehachse D schwenkbar am oberen Ende der Sitzlasche 11 befestigt. Das unter Rohr 2b der Teleskoprohre 2 ist starr mit den Längsrohren 5 des Untergestells 1 verbunden. Der Sitz 4 ist auf den Sitzrohren 9 über Laschen 30, 31 befestigt (vgl. Figur 18). Die Laschen 30, 31 sind mit der Unterseite des Sitzes 4 verschraubt. Ihre den Längsrohren 9 zugewandten Enden sind im rechten Winkel nach unten abgebogen. Die mit dem Sitz befestigten Enden weisen Langlöcher 32, 33 auf, sodass die Laschen 30, 31 stufenlos in ihrer relativen Lage zu den Längsrohren 9 angepasst werden können. Individuell an den Benutzer angepasste Sitze 4 können somit einfach an den Sitzrahmen 3 angepasst und an diesem befestigt werden. Der Sitz 4 besteht in üblicher Weise aus der Sitzfläche 4a, auf der der Benutzer sitzt, und der Sitzlehne 4b, die seinen Rücken abstützt. Zur seitlichen Abstützung können an der Sitzfläche 4a und der Sitzlehne 4b Seitenwangen vorgesehen sein (vgl. Figur 11). Die Drehachse D befindet sich folglich oberhalb der Sitzfläche 4a.

An den Längsrohren 9 des Sitzrahmens 3 ist je ein Rastblech 14 vorgesehen das eine kreisbogenförmig verlaufende Rastung 15 aufweist. Die Rastbleche 14 sind zusammen mit den Sitzlaschen 11 in Längsrichtung L auf den Längsrohren 9 stufenlos verschiebbar und formschlüssig festklemmbar. Der Radius R des Kreisbogens der zueinander beabstandeten Bohrungen 15a, die die Rastung 15 bilden, entspricht dem Wirkabstand von der Drehachse D zum Rastbolzen 21, der am oberen Rohr 2a befestigt ist und mit der Rastung 15 zusammenwirkt. Am hinteren Ende des Sitzrahmens 3 ist der Rückenlehnenrahmen vorgesehen, der aus den beiden Rohren 18 gebildet wird, an deren oberen Ende Schiebegriffe 19 vorgesehen sind. Vorne an den Längsrohren 9 sind die Fußstützen 20 befestigt.

Die unteren Rohre 2b der Teleskoprohre 2 sind seitlich mit einer Mehrzahl parallel zueinander beabstandeten Bohrungen 2' versehen. Die oberen Rohre 2a weisen seitliche Bohrungen 2" auf. Über eine lösbare Schraubverbindung kann über die Bohrungen 2', 2" die Länge der Teleskoprohre 2 und damit die Höhe des Sitzrahmens 3 eingestellt werden.

Die Einstellung des Neigungswinkels α des Sitzrahmens 3 erfolgt wie folgt:
Unterhalb der vorderen Querstange 10 ist ein Rohr 17 angeordnet, das im Bereich seiner beiden äußeren Enden je einen federbelasteten Rastbolzen 21 aufweist (vgl. Figuren 7, 7a). Die Rastbolzen 21 sind in Richtung des Pfeiles gegen die Kraft der Feder 22 verschiebbar. Zur Einstellung der Sitzneigung ist ein von der Bedienperson betätigbares Auslösepedal 23 vorgesehen, das über eine Hebel-Mechanik 24 mit dem Flansch 25 verbunden ist, über den die Bewegung auf die in Figur 12 detailliert dargestellte Verriegelungseinrichtung übertragen wird. Beim Treten des Auslösepedals 23 wird der Verriegelungsbolzen 21 gegen die Kraft der Feder 22 verschoben und aus der Bohrung 15a des Rastblechs 14 herausbewegt. Der Sitz 4 kann dann in seiner Neigung verstellt werden. Wird das Betätigungspedal 23 entlastet, federt der Rastbolzen 21 in seine Ausgangslage zurück und rastet, wenn er in Überdeckung mit der gewünschten Bohrung 15a gelangt, wieder ein, und der Sitz 4 ist im gewünschten Winkel α in seiner Neigung fixiert.

Die Querrohre 10 des Sitzrahmens 3 sind zur Einstellung der Breite teleskopierbar. Die äußeren Rohre 10b sind mit dem inneren Rohr 10a verschraubt. Der Rückenlehnenrahmen wird gebildet durch die beiden Rohre 18, die mit den Längsrohren 9 des Sitzrahmens 3 verbunden sind.

### Bezugszeichenliste

- 1: Untergestell
- 2: Teleskoprohr
- 2a: oberes Rohr
- 2b: unteres Rohr
- 2': Bohrung
- 2": Bohrung
- 3: Sitzrahmen
- 4: Sitzschale/Sitz
- 4a: Sitzfläche
- 4b: Sitzlehne
- 5: Längsrohr
- 6: Lenkrad
- 7: Antriebsrad
- 8: Klemmlasche
- 9: Längsrohr
- 10a: inneres Rohr
- 10b: äußeres Rohr
- 10': Bohrung
- 11: Sitzlasche
- 12: Armlehne
- 14: Rastblech
- 15: Rastung
- 15a: Bohrung
- 17: Rohr
- 18: Rohr
- 19: Schiebegriff
- 20: Fußstütze
- 21: Rastbolzen
- 22: Druckfeder
- 23: Auslösepedal
- 24: Hebel-Mechanik
- 25: Flansch
- 30: Lasche
- 31: Lasche
- 32: Langloch
- 33: Langloch
- D: Drehachse
- H: Horizontale
- L: Längsrichtung
- R: Radius
- α: Neigungswinkel

## Patentansprüche

1. Rollstuhl mit einem Untergestell (1), an dem vordere Lenkräder (6) und hintere Antriebsräder (7) im Abstand zueinander befestigt sind, einem am Untergestell (1) höhenverstellbar befestigten Sitzrahmen (3), der um eine Drehachse (D) schwenkbar gelagert und in seiner Neigung gegenüber der Horizontalen (H) und in seiner Höhe einstellbar ist, und einem mit dem aus zwei sich gegenüberliegenden Längsrohren (9) und mindestens einem, die Längsrohre (9) miteinander verbindenden Querrohr (10) bestehenden Sitzrahmen (3) verbundenen Rückenlehnenrahmen, wobei
a) der Sitzrahmen (3) über mindestens zwei aus je einem unteren (2b) und einem oberen (2a) Rohr gebildeten Teleskoprohren (2) mit dem Untergestell (1) verbunden ist,
b) die unteren Enden der unteren Rohre (2b) starr am Untergestell (1) befestigt sind,
**dadurch gekennzeichnet, dass**
c) die oberen Enden der oberen Rohre (2a) mit dem Sitzrahmen (3) in der Drehachse (D) verbunden sind,
d) zur Einstellung der Neigung des Sitzrahmens (3) an den Längsrohren (9) je ein Rastblech (14) angeordnet ist, das mit den oberen Rohren (2a) in Verbindung steht, und
e) die Drehachse (D) oberhalb des Sitzrahmens (3) vorgesehen ist.

2. Rollstuhl nach Anspruch 1, **dadurch gekennzeichnet, dass** auf jedem Längsrohr (9) eine nach oben ragende Sitzlasche (11) in Längsrichtung (L) verschiebbar gelagert ist, deren oberes Ende in der Drehachse (D) mit dem oberen Rohr (2a) verbunden ist.

3. Rollstuhl nach Anspruch 2, **dadurch gekennzeichnet, dass** die Sitzlaschen (11) auf den Längsrohren (9) stufenlos verschiebbar gelagert sind.

4. Rollstuhl nach Anspruch 3, **dadurch gekennzeichnet, dass** die Sitzlaschen (11) auf den Längsrohren (9) formschlüssig verklemmbar sind.

5. Rollstuhl nach Anspruch 1, **dadurch gekennzeichnet, dass** der Abstand zwischen den Lenkrädern (6) und den Antriebsrädern (7) einstellbar ist.

6. Rollstuhl nach Anspruch 5, **dadurch gekennzeichnet, dass** der Abstand stufenlos einstellbar ist.

7. Rollstuhl nach Anspruch 1, **dadurch gekennzeichnet, dass** die Teleskoprohre (2) in Stufen teleskopierbar sind.

8. Rollstuhl nach Anspruch 1, **dadurch gekennzeichnet, dass** die Rastbleche (14) eine kreisbogenförmig verlaufende Rastung (15) mit einem Radius (R) aufweisen, die dem Wirkabstand von der Drehachse (D) zum Rastbolzen (21) entsprechen.

9. Rollstuhl nach Anspruch 1, **dadurch gekennzeichnet, dass** das mindestens eine Querrohr (10) zur Einstellung der Breite des Sitzrahmens (3) teleskopierbar ist.

10. Rollstuhl nach Anspruch 1, **dadurch gekennzeichnet, dass** in den Sitzrahmen (3) eine Sitzschale (4) einsetzbar ist, die zusammen mit dem Sitzrahmen (3) und dem Rückenlehnenrahmen ein Sitzsystem bildet, und dass ein Gesamtschwerpunkt, der sich aus einem Schwerpunkt des Sitzsystems und einem Schwerpunkt einer in der Sitzschale sitzenden Person zusammensetzt, zumindest in unmittelbarer Nähe, vorzugsweise auf, der Drehachse (D) liegt.

## Claims

1. Wheelchair having an underframe (1) on which front steering wheels (6) and rear drive wheels (7) are fastened at a spacing to one another, a seat frame (3) which is fastened on the underframe (1) so as to be height-adjustable, is mounted so as to be pivotable about a pivot axis (D) and is adjustable in its inclination with regard to the horizontal (H) and in its height, and a backrest frame which is connected to the seat frame (3) which consists of two oppositely situated longitudinal tubes (9) and at least one transverse tube (10) which connects the longitudinal tubes (9) together, wherein
a) the seat frame (3) is connected to the underframe (1) by means of at least two telescopic tubes (2) which are formed from a bottom (2b) and a top (2a) tube each,
b) the bottom ends of the bottom tubes (2b) are fastened in a rigid manner to the underframe (1),
**characterized in that**
c) the top ends of the top tubes 12a) are connected to the seat frame (3) in the rotational axis (D),
d) a latching plate (14), which is connected to the top tubes (2a), is arranged on each of the longitudinal tubes (9) for adjusting the inclination of the seat frame (3) and
e) the rotational axis (D) is provided above the seat frame (3).

2. Wheelchair according to Claim 1, **characterized in that** an upwardly projecting seat bracket (11) is mounted on each longitudinal tube (9) so as to be displaceable in the longitudinal direction (L), the top end of which seat bracket is connected to the top tube (2a) in the rotational axis (D).

3. Wheelchair according to Claim 2, **characterized in that** the seat brackets (11) are mounted on the longitudinal tubes (9) so as to be steplessly displaceable.

4. Wheelchair according to Claim 3, **characterized in that** the seat brackets (11) are clampable in a positive locking manner on the longitudnal tubes (9).

5. Wheelchair according to Claim 1, **characterized in that** the spacing between the steering wheels (6) and the drive wheels (7) is adjustable.

6. Wheelchair according to Claim 5, **characterized in that** the spacing is steplessly adjustable.

7. Wheelchair according to Claim 1, **characterized in that** the telescopic tubes (2) can be telescoped in steps.

8. Wheelchair according to Claim 1, **characterized in that** the latching plates (14) comprise a latching means (15) which extends in an arcuate manner with a radius (R), said radii corresponding to the effective spacing between the rotational axis (D) and the latching bolt (21).

9. Wheelchair according to Claim 1, **characterized in that** the at least one transverse tube (10) can be telescoped for adjusting the width of the seat frame (3).

10. Wheelchair according to Claim 1, **characterized in that** a seat shell (4) which, together with the seat frame (3) and the backrest frame, forms a seat system, is insertable into the seat frame (3), and **in that** an overall center of gravity, which is composed of a center of gravity of the seat system and a center of gravity of a person sitting in the seat shell, lies at least in the direct vicinity of, preferably on the rotational axis (D).

## Revendications

1. Chalse roulante comprenant un châssis (1), auquel sont fixées à distance les unes des autres des roues avant directrices (6) et des roues arrière motrices (7), un cadre de siège (3) qui est fixé au châssis (1) de manière réglable en hauteur, et qui est monté de manière pivotante (10) autour d'un axe de rotation (D) et réglable dans son inclinaison par rapport à l'horizontale (H) et dans sa hauteur, et un cadre de dossier relié au cadre de siège (3), lequel consiste en deux tubes longitudinaux (9) opposés et au moins un tube transversal (10) reliant l'un à l'autre les tubes longitudinaux (9), chaise dans laquelle :
a) le cadre de siège (3) est relié au châssis (1) par l'intermédiaire d'au moins deux tubes télescopiques (2) formés chacun d'un tube inférieur (2b) et d'un tube supérieur (2a),
b) les extrémités inférieures des tubes inférieurs (2b) sont fixées rigidement au châssis (1),
**caractérisée en ce que**
c) les extrémités supérieures des tubes supérieurs (2a) sont reliées au cadre de siège (3) dans l'axe de rotation (D),
d) pour le réglage de l'inclinaison du cadre du siège (3), une plaque de verrouillage (14) est agencée sur chacun des tubes longitudinaux (9), ladite plaque se tenant en liaison avec les tubes supérieurs (2a), et,
e) l'axe de rotation (D) est prévu au-dessus du cadre du siège (3).

2. Chaise roulante selon la revendication 1, **caractérisée en ce qu**'une attache de siège (11) faisant saillie vers le haut est montée déplaçable en direction longitudinale (L) sur chaque tube longitudinal (9), l'extrémité supérieure de l'attache de siège étant reliée au tube supérieur (2a) dans l'axe de rotation (D).

3. Chaise roulante selon la revendication 2, **caractérisée en ce que** les attaches de siège (11) sont montées déplaçables en continu sur les tubes longitudinaux (9).

4. Chaise roulante selon la revendication 3, **caractérisée en ce que** les attaches de siège (11) peuvent être bloquées par liaison de forme sur les tubes longitudinaux (9).

5. Chaise roulante selon la revendication 1, **caractérisée en ce que** la distance entre les roues directrices (6) et les roues motrices (7) est réglable.

6. Chaise roulante selon la revendication 5, **caractérisée en ce que** la distance est réglable en continu.

7. Chaise roulante selon la revendication 1, **caractérisée en ce que** les tubes télescopiques (2) sont télescopiques par paliers.

8. Chaise roulante selon la revendication 1, **caractérisée en ce que** les plaques de verrouillage (14) présentent un crantage (15) en arc de cercle de rayon (R) qui correspond à la distance effective entre l'axe de rotation (D) et le doigt de verrouillage (21).

9. Chaise roulante selon la revendication 1, **caractérisée en ce que** l'au moins un tube transversal (10) est télescopique pour régler la largeur du cadre du siège (3).

10. Chaise roulante selon la revendication 1, **caractérisée en ce qu**'une coque de siège (4) peut être insérée dans le cadre du siège (3), la coque de siège formant conjointement avec le cadre du siège (3) et le cadre de dossier un système de siège, et en ce qu'un centre de gravité global, résultant d'un centre de gravité du système de siège et un centre de gravité d'une personne assise dans la coque de siège, se trouve au moins dans le voisinage immédiat, de préférence, sur l'axe de rotation (D).
